# EUROPÄISCHE PATENTSCHRIFT

(11) **EP 0 708 245 B1**
(45) Veröffentlichungstag und Bekanntmachung des Hinweises auf die Patenterteilung: **16.08.2001**
(21) Anmeldenummer: 95115849.2
(22) Anmeldetag: 09.10.1995
(51) Int. Cl.: F04C 15/04

(54) **Zahnradpumpe**
Gear pump
Pompe à engrenages

(30) Priorität: 13.10.1994 DE 4436518
(43) Veröffentlichungstag der Anmeldung: 24.04.1996
(73) Patentinhaber: PIERBURG SARL, 57974 Yutz Cédex (FR)
(72) Erfinder: Kiefer, Clément, F-57110 Yutz (FR)
(74) Vertreter: Dreiss, Fuhlendorf, Steimle & Becker

(56) Entgegenhaltungen:
- FR-A- 2 054 775
- FR-A- 2 392 255
- GB-A- 722 667
- GB-A- 1 188 977
- US-A- 2 786 553

## Beschreibung

Die Erfindung betrifft eine Zahnradpumpe, vorzugsweise eine Außenzahnradpumpe, bestehend aus mindestens zwei kämmenden, gegenläufigen, in einem Gehäuse gelagerten Zahnrädern, von denen ein Zahnrad mit einem Antrieb verbunden ist.

Aufgrund ihres vergleichsweise einfachen Aufbaus bei ausreichender Fördergenauigkeit eignen sich Zahnradpumpen für viele hydraulische Antriebe. Insbesondere werden sie vielfach als Schmierölpumpen bei Brennkraftmaschinen verwendet. Der von der Zahnradpumpe erzeugte Öldruck kühlt Kolbenböden, schmiert und kühlt die Kolbenlaufbahn, Haupt- und Pleuellager sowie Kipphebel und versorgt die Nockenwellenlager. Die Förderung der Flüssigkeit kommt dadurch zustande, daß diese in die freiwerdenden Zahnlücken der miteinander kämmenden Zahnräder eintritt, in Drehrichtung am Gehäusemantel außen herum in die Druckzone wandert und durch das wechselseitige Eingreifen der Zähne aus den Lücken in den Druckraum herausgedrückt wird. Da jede Zahnlücke vor der vollständigen Entleerung durch den Zahn des Gegenzahnrades abgeschlossen wird, entsteht hier eine sogenannte Quetschflüssigkeit, die zur Vermeidung von Energieverlusten und eines harten Ganges der Zahnradpumpe durch Bohrungen oder Nuten in den Druckraum abgeleitet werden muß. Die nach dem Verdrängerprinzip arbeitenden Zahnradpumpen haben die Eigenschaft, daß mit steigender Drehzahl die Fördermenge und der Flüssigkeitsdruck proportional zunehmen und demzufolge ohne Regelung der zulässige Dauerbetriebsdruck - bei wirtschaftlichem Einsatz und hinreichender Lebensdauer - überschritten wird. Um die Fördermenge mit steigender Drehzahl der Zahnradpumpe und damit den Dauerbetriebsdruck konstant halten zu können, ist es bekannt, in der an den Druckraum der Zahnradpumpe anschließenden Druckleitung ein Überdruckventil vorzusehen, das bei Überschreiten eines vorgegebenen Dauerbetriebsdrucks öffnet, der Druck abgesenkt wird und die überschüssige Fördermenge an Flüssigkeit von der Druckleitung über eine Rücklaufleitung in den Flüssigkeitsbehälter zurückströmt. Dieser Regelablauf ist in nachteiliger Weise mit einer nicht unerheblichen Verlustleistung der Zahnradpumpe verbunden, die beispielsweise bei einer Fördermenge von 10 l/min etwa 1300 W beträgt; mit steigender Fördermenge nimmt die Verlustleistung nur relativ geringfügig ab. Hinzu kommt, daß die zurückströmende Flüssigkeitsmenge zur Schaumbildung in dem Flüssigkeitsbehälter führt und demzufolge Schaum angesaugt wird.

Die Druckschrift FR 2 392 255 beschreibt eine Rotorenpumpe, bei der gegenüber der Stirnseite der Rotoren eine verformbare Gummimembran angeordnet ist, welche gleichzeitig die der Antriebsseite gegenüberliegende Seitenwand bildet und wobei mit steigendem Druck sich der Abstand zwischen der Membran und den Rotoren vergrößert. Die Membran ist in ihrer Mitte dicker als an den Rändern, was sich auf das Verformungsprofil auswirkt; um einen schnellen Verschleiß des Membranmaterials zu vermeiden, muss auch im Grundzustand ein Dauerabstand zwischen der Membran und der Stirnseite der Rotoren eingestellt werden.

Es ist die Aufgabe der vorliegenden Erfindung, die eingangs beschriebene Zahnradpumpe so zu gestalten, dass eine deutliche Abnahme der Verlustleistung erzielt wird und die Schaumbildung unterbleibt. Die Lösung dieser Aufgabe erfolgt durch eine Zahnradpumpe, die die im Anspruch 1 aufgeführten Merkmale besitzt. In den Ansprüchen 2 bis 5 sind weitere Ausgestaltungen der Zahnradpumpe gemäß Anspruch 1 angegeben.

Die erfindungsgemäß ausgebildete Zahnradpumpe ist in der Zeichnung beispielhaft dargestellt und wird nachstehend erläutert. Es zeigen:
- Fig. 1: eine räumliche Darstellung der Bauelemente der Zahnradpumpe und
- Fig. 2: eine räumliche Darstellung der Zahnradpumpe mit einem Ausbruch.

Bei der Zahnradpumpe (1) kommt die Förderung der Flüssigkeit in der Weise zustande, daß die Flüssigkeit auf der Saugseite (2) in den Pumpenraum in die freiwerdenden Zahnlücken der kämmenden, in dem Pumpengehäuse (3) angeordneten gegenläufigen Zahnräder (4, 5) eintritt, in Drehrichtung außen herum am Gehäusemantel zur Druckseite (6) des Pumpenraums wandert und durch das wechselseitige Eingreifen der Zähne aus den Zahnlücken herausgedrückt wird. Da jede Zahnlücke vor der vollständigen Entleerung durch den Zahn des jeweiligen Gegenzahnrades (4, 5) abgeschlossen wird, entsteht hier eine sogenannte Quetschflüssigkeit, die zur Vermeidung von Energieverlusten und eines harten Ganges der Zahnräder (4, 5) durch nicht dargestellte Bohrungen in den Druckraum abgeleitet wird. Die Zahnräder (4, 5), von denen das eine Zahnrad (4) mit einem nicht dargestellten Antriebselement verbunden ist, laufen mit engstem Spiel zwischeneinander und dem Pumpengehäuse (3) in radialer und axialer Richtung. In der der Antriebsseite der Zahnradpumpe (1) gegenüberliegenden axialen Pumpengehäusewand (7) befindet sich ein koaxial zu dem Zahnrad (5) angebrachtes Durchgangsloch (8), dessen Fläche ähnlich der Fläche des Kopfkreises der Zähne des Zahnrads (5) ist. Auf der Außenseite der Pumpengehäusewand (7) ist vor dem Durchgangsloch (8) ein mit der Pumpengehäusewand (7) verbundener Hohlzylinder (9) koaxial angeordnet. Der Innendurchmesser des Hohlzylinders (9) stimmt mit dem Durchmesser des Durchgangslochs (8) überein. In der Bohrung des Hohlzylinders (9) ist ein hohlzylinderförmiger Kolben (10) verschiebbar gelagert, wobei im Grundzustand dessen Kolbenboden (11) an der Stirnseite des Zahnrades (5) anliegt. Da die Fläche des Kolbenbodens (11) ähnlich der Fläche des Kopfkreises der Zähne des Zahnrads (5) ist, ist dessen Stirnseite vollständig abgedeckt. Zwischen der Innenseite des Kolbenbodens (11) und der Innenseite des Hohlzylinders (9) ist eine zylindrische Schrauben-Druckfeder (12) eingesetzt, durch deren Federkraft der die Stirnseite des Zahnrads (5) vollständig abdeckender Kolbenboden (11) in axialer Richtung gegen die Stirnseite des Zahnrads (5) gedrückt wird.

Bei Überschreiten einer bestimmten Fördermenge bzw. eines vorgegebenen Betriebsdrucks wird der Kolben (10) gegen die Federkraft der Schrauben-Druckfeder (12) in den Hohlzylinder (9) hineingeschoben, so daß sich zwischen dem Kolbenboden (11) und der Stirnseite des Zahnrades (5) ein Spalt öffnet, ein Druckabbau erfolgt und die überschüssige Fördermenge über diesen Bypass unmittelbar zur Saugseite (2) des Pumpenraums der Zahnradpumpe (1) strömen kann. Das hat zur Folge, daß die Verlustleistung vergleichsweise deutlich sinkt und eine erheblich kleinere Flüssigkeitsmenge im Kreislauf geführt werden muß. Es wird nur die Flüssigkeitsmenge angesaugt, die tatsächlich verbraucht wird. Beträgt z.B. bei einer herkömmlichen Zahnradpumpe bei einer Umdrehungszahl von 3000 U/min die Verlustleistung bei einer Fördermenge von 20 l/min 1240 W, so wird durch den Einsatz der erfindungsgemäß ausgebildeten Zahnradpumpe die Verlustleistung auf 960 W erniedrigt. Darüber hinaus wird die Schaumbildung der Flüssigkeit vermieden.

## Patentansprüche

1. Zahnradpumpe, bestehend aus mindestens zwei kämmenden, gegenläufigen, in einem Gehäuse (3) gelagerten Zahnrädern (4, 5), von denen ein Zahnrad mit einem Antrieb verbunden ist, gekennzeichnet durch einen, mit der, der Antriebseite gegenüberliegenden Seitenwand (7) der Zahnradpumpe (1) verbundenen, axial auf der Außenseite des Gehäuses (3), vor einem Durchgangsloch (8) der Seitenwand angeordneten Hohlzylinder (9), in dessen Bohrung ein hohlzylinderförmiger Kolben (10) axial verschieblich gelagert ist, dessen Kolbenboden (11) im Grundzustand an der Stirnseite der Zahnräder (4, 5) anliegt, wobei der Kolbenboden (11) die Stirnseite wenigstens eines der Zahnräder (5) vollständig abdeckt.

2. Zahnradpumpe nach Anspruch 1, dadurch gekennzeichnet, daß die Mittelpunkte von Kolbenboden (11) und Kopfkreis der Zähne des Zahnrades (5) auf einer Achse liegen, und daß die Fläche des Kolbenbodens (11) ähnlich der Fläche des Kopfkreises der Zähne des Zahnrads (5) ist.

3. Zahnradpumpe nach Anspruch 1, dadurch gekennzeichnet, daß die Fläche des Kolbenbodens (11) ähnlich der Fläche der Umhüllenden der Kopfkreise der Zähne der Zahnräder (4, 5) ist und die Stirnseiten der Zahnräder (4, 5) vollständig abgedeckt sind.

4. Zahnradpumpe nach einem der Ansprüche 1 bis 3, dadurch gekennzeichnet, daß zwischen der Innenseite des Kolbenbodens (11) und der Innenseite des Zylinderdeckels ein Federelement (12) mit durch Federspannung vorgegebenem Drucksollwert eingesetzt ist.

5. Zahnradpumpe nach einem der Ansprüche 1 bis 4, dadurch gekennzeichnet, daß der Kolben (10) hydraulisch verschieblich ist.

## Claims

1. Gear pump consisting of at least two meshing, contrarotating gear wheels (4, 5) mounted in a housing (3), of which one gear wheel is connected to a drive, characterised by a hollow cylinder (9) connected to the side wall (7) of the gear pump (1) opposing the drive side, and arranged axially on the outer side of the housing (3) in front of a through-hole (8) of the side wall, in the hole of which hollow cylinder (9) a hollow cylindrical piston (10) is mounted axially displaceably, and the piston head (11) of which is adjacent to the end face of the gear wheels (4, 5) in the initial state, wherein the piston head (11) completely covers the end face of at least one of the gear wheels (5).

2. Gear pump according to claim 1, characterised in that the central points of the piston head (11) and tip circle of the teeth of the gear wheel (5) are located on one axis and in that the area of the piston head (11) is similar to the area of the tip circle of the teeth of the gear wheel (5).

3. Gear pump according to claim 1, characterised in that the area of the piston head (11) is similar to the area of the envelopes of the tip circles of the teeth of the gear wheels (4, 5) and the end faces of the gear wheels (4, 5) are completely covered.

4. Gear pump according to any one of claims 1 to 3, characterised in that a spring element (12) is inserted, with a desired pressure value predetermined by spring bias, between the inner side of the piston head (11) and the inner side of the cylinder cover.

5. Gear pump according to any one of claims 1 to 4, characterised in that the piston (10) can be displaced hydraulically.

## Revendications

1. Pompe à engrenages, composée d'au moins deux roues dentées (4, 5) contrarotatives en prise l'une avec l'autre et montées dans un carter (3), une desdites roues dentées étant reliée à un entraînement, caractérisée par un cylindre creux (9) agencé axialement sur la face externe du carter (3) devant un orifice de passage (8) de la paroi latérale et relié à la paroi latérale (7) de la pompe à engrenages (1) opposée au côté entraînement, cylindre creux dans l'alésage duquel est logé mobile axialement un piston (10) en forme de cylindre creux, dont la tête de piston (11) repose à l'état initial contre la face frontale des roues dentées (4, 5) en recouvrant entièrement la face frontale d'au moins l'une des roues dentées (5).

2. Pompe à engrenages selon la revendication 1, caractérisée en ce que le centre de la tête de piston (11) et le centre du cercle de tête de la roue dentée (5) sont situés sur un même axe et en ce que la surface de la tête de piston (11) est similaire à la surface du cercle de tête de la roue dentée (5).

3. Pompe à engrenages selon la revendication 1, caractérisée en ce que la surface de la tête de piston (11) est similaire à la surface de l'enveloppe des cercles de tête des roues dentées (4, 5) et en ce que les faces frontales des roues dentées (4, 5) sont entièrement recouvertes.

4. Pompe à engrenages selon l'une des revendications 1 à 3, caractérisée en ce qu'entre la face interne de la tête de piston (11) et la face interne du plateau terminal de cylindre est inséré un élément élastique (12) assorti d'une consigne de pression prédéterminée par tension du ressort.

5. Pompe à engrenages selon l'une des revendications 1 à 4, caractérisée en ce que le piston (10) peut être déplacé selon un procédé hydraulique.
